# FASCICULE DE BREVET EUROPEEN

(11) **EP 3 461 986 B1**
(45) Date de publication et mention de la délivrance du brevet: **25.03.2020**
(21) Numéro de dépôt: 18197604.4
(22) Date de dépôt: 28.09.2018
(51) Int. Cl.: E06B 9/303, E06B 9/327

(54) **STORE À LAMELLES ORIENTABLES**
ROLLLADEN MIT VERSTELLBAREN LAMELLEN
BLIND WITH ADJUSTABLE SLATS

(30) Priorité: 28.09.2017 CH 11882017
(43) Date de publication de la demande: 03.04.2019
(73) Titulaire: Lamelcolor SA, 1470 Estavyer-le-Lac (CH)
(72) Inventeur: Bourqui, Fabrice, 1541 Bussy (CH)
(74) Mandataire: P&TS SA (AG, Ltd.)

(56) Documents cités:
- EP-A1- 3 431 697
- CH-A1- 707 169
- DE-A1- 2 651 873

## Description

### Domaine technique

La présente invention concerne un store à lamelles orientables.

### Etat de la technique

Les stores à lamelles sont communément utilisés en connexion avec des ouvertures vitrées de bâtiments d'habitation et professionnels, telles que des fenêtres, des lucarnes, des baies vitrées, et des porte-fenêtres, pour protéger les espaces d'intérieure de l'ensoleillement tout aussi bien que des regards indésirables.

Un de plus grand défi dans ce domaine technologique est la proposition d'un store à lamelles s'adaptant efficacement à plusieurs typologies d'ouvertures vitrés, notamment en épousant les dimensions et la configuration spatiale de ces dernières, tout en garantissant la fonctionnalité initiale de ces ouvertures vitrées.

Plusieurs solutions ont été proposées en poursuivant ce but. Par exemple, le document US2631341A décrit un store dit Ventiane comprenant un dispositif de fixation murale permettant une inclinaison du store autour d'un axe horizontal afin de permettre son adaptation à un plus grand éventail de fenêtres ainsi que d'adapter le dégrée de protection souhaité.

En même temps, des nouvelles typologies d'ouvertures vitrées, notamment des compositions de plusieurs ouvertures vitrées adjacentes, ont fait leurs appariations dans des nombreux bâtiments. Ces compostions présent souvent un arrangement spatiale non-coplanaire et leur ouvertures vitrées sont fonctionnelles, c'est-à-dire elles permettent un passage d'air et/ou de personnes si souhaité, ce qui rend les solutions proposé obsolètes ou mal adaptées.

Le document CH707169A1 décrit un arrangement de rails de guidage pour un store à lamelles comprenant deux empilements de lamelles. Le document EP3431697A1 décrit un store à lamelles orientables comprenant deux empilements de lamelles et une pluralité de connecteurs d'angle de forme annulaire.

### Bref résumé de l'invention

Un but de la présente invention est de proposer un store à lamelles exempt des limitations des stores connus, ou au moins réduisant les désavantages de ces derniers.

Selon l'invention, ces buts sont atteints notamment au moyen du store à lamelles orientable selon la revendication 1.

Cette solution présente notamment l'avantage par rapport à l'art antérieur de fournir une protection plus efficace à un arrangement de deux ou plus ouvertures vitrés adjacentes et verticales dont les surfaces ne sont pas coplanaires ou parallèles. Le store permet en effet une protection individuelle de chaque ouverture vitrée en permettant une orientation adaptée des lamelles de l'empilement la protégeant, ceci de manière indépendante des orientations des outres empilement de lamelles.

Cette solution présente en outre l'avantage de garantir la fonctionnalité prévu initialement par chaque ouverture vitré de l'arrangement, car le store ne demande le placement d'une structure de support ou de guide entre les ouvertures vitrés qui pourrait entraver un mécanisme d'ouverture et/ou le libre passage d'air et de personnes.

### Brève description des figures

Des exemples de mise en œuvre de l'invention sont indiqués dans la description illustrée par les figures annexées dans lesquelles :
la figure 1 illustre un store à lamelles orientables selon l'invention;
les figures 2 et 3 illustrent des détails du connecteur d'angle du store de la figure 1.

### Exemple(s) de mode de réalisation de l'invention

Aujourd'hui, il est commun de voir des nombreuses bâtiments d'habitations, publiques ou d'activité professionnels pourvu d'arrangements vitrés d'angle, notamment sous forme de baies vitrées, fenêtres ou porte-fenêtre verticale, dont les surfaces orientées à l'extérieur du bâtiment forment des angles droits, obtus ou aigus. Ces arrangements vitrés d'angle permettant généralement le passage d'air et, le cas échéant de personnes, car munis de dispositif d'ouvertures.

La figure 1 illustre un exemple d'un bâtiment comprenant deux baies vitrées 80, 81 adjacentes dont les surfaces externe forment un angle substantiellement droit (c'est-à-dire un ange de 90° +/- 5°). Au moins une des deux baies vitrées est muni d'un dispositif d'ouverture (pivotant et/ou coulissante) permettant le passage d'air ainsi que de personnes entre l'intérieure et l'extérieure du bâtiment.

La protection contre l'ensoleillement et les regards de ces typologies d'arrangements vitrés d'angle est communément proposé par le placement une pluralité de stores indépendants les uns des autres, ce qui dégrade non seulement l'esthétique du bâtiment mais qui entrave aussi la fonctionnalité de l'arrangement vitré.

La demanderesse propose ainsi un store 1 à lamelles orientables permettant de protéger un arrangement vitré d'angle formé par au moins deux vitres plates 80, 81 et verticales contre le rayonnement solaire ainsi que des regards indésirables par un store 1, tout en garantissant la fonctionnalité initiale de l'arrangement d'angle.

Le store 1 comprend une pluralité d'empilements 21, 22 de lamelles orientables, chaque empilement de store fournissant une protection à une des surfaces plates vitrées de l'arrangement vitré d'angle 80, 81.

Chaque empilement 21, 22 comprend une même pluralité de lamelles orientables ayant un axe de rotation 313, 323 situé dans un plan 210, 220. Ce plan est substantiellement parallèle à la surface externe de l'élément de l'arrangement vitré d'angle 80, 81 qu'il protège et il est ainsi généralement vertical (c'est-à-dire parallèle à l'orientation de la pesanteur).

Le store 1 comprend des guides longitudinaux 110,120, avantageusement positionnés aux extrémités latérales et opposées du store. Chaque guide a un axe 111,121 longitudinal et les axes des guides longitudinaux sont parallèles l'un à l'autre de sorte à pouvoir guider une extrémité 311, 312 de chaque lamelles des empilements situés sur les côtés du store.

Les guides longitudinaux peuvent être des câbles de guidage, des rails de guidages, et/ou des profilées 11, 12 ayant (délimitant) des cavités longitudinales, ou une combinaison de ces derniers. Le guide longitudinal est fixé et/ou retenu à une infrastructure généralement fixe et permanente du bâtiment.

L'autre extrémité des lamelles de ces empilements latéraux, ainsi que les extrémités de lamelles d'empilements de lamelles placés entre les deux empilements latéraux, sont reliées entre eux par des connecteurs d'angle 4.

Chaque connecteur d'angle comprend:
un premier moyen de fixation 41 retenant de manière rotative une extrémité 312 d'une lamelle par son axe de rotation 313, et
un deuxième moyen de fixation 42 retenant de manière rotative une extrémité 322 d'une autre lamelle 32 d'un empilement adjacente par son axe de rotation 323.

Le premier et le deuxième moyen de fixation sont (conjointement) configurés de sorte à relier les deux lamelles par une liaison rotule.

Alternativement, le premier et le deuxième moyen de fixation sont configurés pour relier les deux lamelles par une liaison à deux axes de rotations, par moyen de deux liaison pivots, par deux liaisons pivot-glissants ou par une combinaison des deux.

Le store 1 permet ainsi de protéger efficacement deux ouvertures vitrées formant un quelconque angle, ainsi que des arrangements d'angle formé par plus que deux ouvertures vitres formant ainsi des arrangements spatiaux plus complexes, contre le rayonnement solaire et les regards indiscrets. Le store proposé permet de régler indépendamment l'inclinaison (orientation) des lamelles de chaque empilement de sorte à s'adapter et prendre en compte les conditions d'ensoleillement et d'intimité découlant de l'emplacement de chaque ouverture vitrée de l'arrangement d'angle.

Avantageusement, le store à lamelles orientables 1 comprend en outre un système de commande 23-26 manuel, semi-automatique ou automatique pour l'orientation (inclinaison) angulaire des lamelles de chaque empilement autour de leur axe de rotation 313, ceci de manière indépendante de l'orientation des lamelles des autres empilements.

Le système de commande 23-26 est en outre configuré pour translater conjointement la lamelle la plus en bas de chaque empilement le long des guides de sorte à descendre et à remonter les lamelles du store.

Le système de commande 23-26 peut être ainsi équipé d'une pluralité de cordelettes 50-53 opérantes sur des extrémités radiales des lamelles, une ou plusieurs bandes 54-55 et/ou un train de remontage opérantes sur la lamelle la plus en bas de chaque empilement.

Dans l'exemple de la figure 1, l'arrangement vitré d'angle 80, 81 est formé par deux baies vitrées 80, 81 adjacentes et verticales, dont les surfaces externe forment un angle substantiellement droit.

Le store 1 de la figure 1 comprend ainsi :
un premier empilement 21 de lamelles orientables ayant un axe de rotation 313 situé dans un premier plan 210; une première extrémité 311 de ces lamelles étant guidée par un premier guide 110; et
un deuxième empilement 22 de lamelles orientables ayant un axe de rotation 323 situé dans un deuxième plan 220 incident au premier plan 210, notamment perpendiculaire au premier plan; une première extrémité 321 de ces lamelles étant guidée par une deuxième guide 120.

Par plans incidents on entend deux plans dont l'intersection prend la forme d'une ligne, notamment deux plans non-coplanaires et se croisant l'un avec l'autre.

L'axe de rotation 313 des lamelles orientables du premier plan et l'axe de rotation 323 des lamelles orientables du deuxième plan forment un angle se situant dans un intervalle de 45° à 135°, notamment de 90°.

Chaque guide longitudinal de la figure 1 est un profilé 11, 12 ayant et/ou délimitant une cavité longitudinale, profilé qui est fixé à une infrastructure fixe et permanente du bâtiment.

Chaque premier extrémité des lamelles orientables du premier et/ou du deuxième plan peut comprendre un moyen de guidage (connecteur, goupille, élément de guidage, raccord, etc) coopérant avec une des guides 11, 12 de sorte à retenir axialement (longitudinalement) la lamelle au premier ou deuxième guide longitudinal, ce moyen de guidage fournissant, assurant et/ou permettant une rotation de la lamelle selon son (ledit) axe de rotation 313, 323.

Dans le mode de réalisation de la figure 1, chaque première extrémité des lamelles orientables du premier et du deuxième plan comprend un moyen de guidage coopérant avec l'un des guides longitudinaux. Le moyen de guidage est relié mécaniquement au guide de sorte à créer une liaison pivot-glissant avec le guide, cette liaison permettant de retenir axialement la lamelle, tout en fournissant, assurant et/ou permettant sa rotation autour dudit axe de rotation 313, 323

Le moyen de guidage de la réalisation de la figure 1 comprend une protubérance configurée pour se loger dans la cavité longitudinale du profilé (c.à.d. dans volume délimité par le profilé) de sorte à réaliser ladite liaison pivot-glissant, notamment par une portion rotative de l'extrémité ou par une surface cylindrique de la protubérance coopérante avec les parois latérales du profilé.

Le store 1 comprend ensuite une pluralité de connecteurs d'angle 4. Les figures 2 et 3 illustrent des détails des connecteurs 4 utilisé par le store illustré par la figure 1.

Chacun de ces connecteurs 4 comprend:
un premier moyen de fixation 41 retenant de manière rotative une deuxième extrémité 312 d'une lamelle 31 du premier empilement par son axe de rotation 313; et
un deuxième moyen de fixation 42 retenant de manière rotative une deuxième extrémité 322 d'une lamelle 32 du deuxième empilement par son axe de rotation 323.

Les axes de rotation 411, 421 du premier et du deuxième moyen de fixation 41, 42 forment ainsi un angle 43 correspondant à l'angle formé par le premier et le deuxième plan 110,210, notamment à l'angle formé par les axes de rotation 323 des deux lamelles retenues par le même connecteur. Selon la typologie de la configuration vitrées d'angle à protéger, l'amplitude de cet angle peut se situé dans un intervalle de 45° à 135°. Dans le cas illustré, l'angle 43 formé par les axes de rotation 411, 421 est substantiellement droit (c.-à-d. 90° +/- 5).

Le premier et le deuxième moyen de fixation sont configurés pour relier les deux extrémités des deux lamelles par une liaison à deux axes de rotations, par moyen de deux distinct liaison pivots ou pivot-glissants. Chaque axe de rotation du premier et le deuxième moyen de fixation est colinéaire à l'axe de rotation 313, 323 de la lamelle retenue.

Notamment en cas d'une lamelle guidée par la première ou deuxième guide longitudinal, l'axe de rotation du moyen de fixation du connecteur d'angle corresponde à l'axe de rotation du moyen de guidage retenant axialement (le long de son axe de rotation) la lamelle au guide longitudinal.

Le connecteur d'angle 4 illustré par les figures 2 et 3 comprend un corps 44. Le premier et le deuxième moyen de fixation 41, 42 sont reliés individuellement au corps 44 par moyen d'une liaison pivot-glissant, avantageusement par une liaison pivot 411, 421, 440, 441. Le connecteur d'angle peut, par moyen de liaisons pivot, contribuer au contrôle des mouvements latéraux indésirables des stores, ceci seul ou en combinaison avec une ou plusieurs guides latérales.

Chaque moyen de fixation 41, 42 comprend une portion coudée 413, 423 et une portion allongée 412, 422, notamment ayant forme d'une tige, d'un cylindre, d'un cône ou d'un tronc de cône.

La portion coudée 413, 423 est configurée pour retenir une surface 3220, 3221 de la deuxième extrémité 312, 322 de la lamelle 31, 32, de préférence par une portion coudée en U. Cette dernière configuration permet de retenir la lamelle par ses deux surfaces opposées 3220, 3221, ce qui facilite son fixations ainsi que la robustesse de la fixation par une plus grande surface de contact. La portion coudée 413, 423 peut être relié mécaniquement à la lamelle orientable par un assemblage mécanique permanent (notamment par collage ou soudage) ou avantageusement démontable (notamment par clouage, vissage, ou rivetage).

La portion allongée 412, 422 est configuré pour être reçue par une cavité du corps 44 de sorte à former une liaison pivot (ou une liaison pivot glissant) avec ce dernier. La liaison pivot ou pivot glissant peut se réaliser par glissement de la portion éloigné avec des surface correspondent de la cavité. La liaison pivot comprend en outre un mécanisme de limitation des mouvements relatifs en translation entre la portion allongée et la cavité selon leur axe de rotation, qui peut se réaliser par des butées et/ou des surfaces protubérantes de la portion allongée et/ou de la cavité.

Alternativement, une liaison pivot peut se réaliser par l'intermédiaire d'un ou plusieurs roulements (non illustré) opérantes entre la portion allongée et la cavité, notamment par un roulement à billes opérant entre des surfaces de la cavité et de la portion allongée.

Avantageusement, le corps 44 du connecteur d'angle 4 est réalisé en deux pièces 443, 444, assemblable notablement par moyens d'élément de visserie 442. Chacun de ces pièce délimite en partie les cavités 440, 441 de réception des moyen de fixation 41, 42 de sorte à permettre une installation des moyen de fixation dans leur logement avant l'assemblage des deux pièces du corps.

Cette configuration permet, non seulement une fabrication aisée des connecteurs d'angle, mais aussi une installation aisée des empilements de lamelles du store.

Le store à lamelles orientables 1 comprend en outre un système de commande 23-26 configuré pour:
orienter angulairement les lamelles du premier empilement 21 autour de leur axe de rotation 313 de manière indépendante de l'orientation des lamelles du deuxième empilement 22, et pour
orienter angulairement les lamelles du deuxième empilement 22 autour de leur axes de rotation 323 de manière indépendante de l'orientation des lamelles du premier empilement 21.

Le système de commande 23-26 illustré par la figure 1 comprend notamment une pluralité de cordelettes 50-53 opérantes sur des extrémités radiales des lamelles et des bandes 54, 55 opérantes sur la lamelle la plus en bas de chaque empilement. Le système de commande 23-26 est configuré de sorte à permettre aux cordelettes d'opérer de manière coordonnée sur les lamelles d'un ou de plusieurs des empilements ainsi qu'à coordonner le mouvement des bandes 54, 55 afin de translater de manière coordonnée la lamelle la plus en bas de chaque empilement.

Dans ce document l'invention est décrite et revendiquée par l'expression "store avec une pluralité de empilement" On pourrait également utiliser d'autres expressions, par exemple se référant à une pluralité de stores synchronisées, chacune comportant un seul empilement.

La solution proposée permet ainsi de protéger efficacement deux ouvertures vitres formant un quelconque angle notamment en permettant une inclinaison indépendantes de chaque empilement de lamelles, tout en libérant complètement l'espace des ouvertures lorsque le store est remonté.

### Numéros de référence employés sur les figures

- 1: Store à lamelles
- 11,12: Profilé
- 110,120: Guide
- 111,121: Axe longitudinale du guide
- 21,22: Empilement de lamelles
- 210,220: Plan
- 31,32: lamelle orientable
- 311,312,321,322: Extrémités
- 3220,3221: Surfaces
- 313,323: Axe de rotation
- 4: Connecteurs d'angle
- 41,42: Pince de rétention
- 411,421: Axe de rotation
- 412,422: Tige
- 413,423: Portion en U
- 43: Angle du store
- 44: Corps
- 440,441: Cavité
- 442: Vis/écrou
- 443, 444: Pièce du corps
- 50-53: Cordelette
- 54,55: Bande
- 80,81: Vitre

## Revendications

1. Store à lamelles orientables (1), comprenant:
un premier et avantageusement un deuxième guide longitudinal (110,120) ayant chacun un axe (111,121) longitudinal, les axes des deux guides longitudinaux étant parallèles l'un à l'autre;
un premier empilement (21) de lamelles orientables ayant un axe de rotation (313) situé dans un premier plan (210), une première extrémité (311) de ces lamelles étant guidée par le premier guide (110);
un deuxième empilement (22) de lamelles orientables ayant un axe de rotation (323) situé dans un deuxième plan (220) incident au premier plan (210), avantageusement une première extrémité (321) de ces lamelles étant guidée par le deuxième guide (120);
une pluralité de connecteurs d'angle (4), chaque connecteur d'angle comprenant:
un premier moyen de fixation (41) retenant de manière rotative une deuxième extrémité (312) d'une lamelle (31) du premier empilement par son axe de rotation (313); et
un deuxième moyen de fixation (42) retenant de manière rotative une deuxième extrémité (322) d'une lamelle (32) du deuxième empilement par son axe de rotation (323) ;
dans lequel :
le premier et deuxième moyen de fixation (41, 42) opèrent entre lesdites deuxième extrémités (312, 322) de sorte à former une liaison rotule; ou
au moins un desdits connecteurs d'angle (4) comprend un corps (44), le premier et deuxième moyen de fixation (41, 42) dudit au moins un desdits connecteurs d'angle (4) étant relié mécaniquement au corps (44) par moyen d'une liaison pivot (411, 421, 440, 441) ou pivot-glissant;
**caractérisé en ce que** les axes de rotation (411, 421) du premier et du deuxième moyen de fixation (41, 42) forment un angle (43) ayant une amplitude située dans un intervalle de 45° à 135°, de préférence un angle (43) de 90° +/- 5°.

2. Store à lamelles orientables (1) selon la revendication 1, ladite liaison pivot ou pivot glissante comprenant une portion allongée (412, 422) ainsi qu'une cavité de rotation (440, 441) pour recevoir cette portion allongée; préférablement ladite portion allongée étant part du premier et/ou deuxième moyen de fixation (41, 42), et ladite cavité de rotation étant part dudit corps (44) dudit au moins un desdits connecteurs d'angle (4).

3. Store à lamelles orientables (1) selon la revendication 2, dans lequel
ladite portion allongée (412, 422) est pourvue d'une section circulaire et la cavité de rotation (440, 441) comprend une paroi interne de section circulaire équivalente de sorte à permettre une rotation relative entre la portion allongée et la cavité de rotation.

4. Store à lamelles orientables (1) selon la revendication 2, dans lequel
la liaison pivot comprend un roulement opérant entre ladite portion allongée (412, 422) et ladite cavité de rotation (440, 441) de sorte à permettre une rotation relative entre la portion allongée et la cavité de rotation.

5. Store à lamelles orientables (1) selon l'une des revendications 1 à 4, dans lequel
le premier et/ou deuxième moyen de fixation comprend une portion coudée configurée pour retenir une surface (3220, 3221) de la deuxième extrémité (312, 322) de la lamelle (31, 32);
de préférence la portion coudée étant une portion en U configurée pour retenir deux surfaces opposées (3220, 3221) de la deuxième extrémité (312, 322) de la lamelle (31, 32).

6. Store à lamelles orientables (1) selon l'une des revendications 1 à 5, comprenant en outre un système de commande (50-55) configuré pour:
orienter angulairement les lamelles du premier empilement (21) autour de leur axe de rotation (313) de manière indépendante de l'orientation des lamelles du deuxième empilement (22), et/ou
orienter angulairement les lamelles du deuxième empilement (22) autour de leur axes de rotation (323) de manière indépendante de l'orientation des lamelles du premier empilement (21);
de préférence le système de commande comprenant un ou plusieurs cordelettes (50-53) opérantes sur des extrémités radiales des lamelles.

7. Store à lamelles orientables (1) selon l'une des revendications 1 à 6, dans lequel
le système de commande (50-55) est configuré pour déplacer conjointement la lamelle la plus en bas du premier et du deuxième empilement (21, 22) le long du premier et du deuxième guide (110, 120).

8. Store à lamelles orientables (1) selon l'une des revendications 1 à 7, dans lequel
le premier et/ou deuxième guide longitudinal est un câble de guidage.

9. Store à lamelles orientables (1) selon l'une des revendications 1 à 8, dans lequel
le premier et/ou deuxième guide longitudinal comprend une cavité longitudinale (120, 121) d'un premier et/ou d'un deuxième profilé (11, 12).

## Patentansprüche

1. Verstellbare Lamellenstore (1), umfassend:
eine erste und bevorzugterweise eine zweite Längsführung (110, 120) mit jeweils einer Längsachse (111, 121), wobei die Achsen der beiden Längsführungen parallel zueinander sind;
ein erster Stapel (21) von orientierbaren Lamellen mit einer Drehachse (313), die sich in einer ersten Ebene (210) befindet, wobei ein erstes Ende (311) dieser Lamellen durch die erste Längsführung (110) geführt wird;
ein zweiter Stapel (22) von orientierbaren Lamellen mit einer Drehachse (323), die sich in einer zweiten Ebene (220) befindet, einfallend zur ersten Ebene (210), wobei bevorzugterweise ein erstes Ende (321) dieser Lamellen durch die zweite Führung (120) geführt wird;
eine Mehrzahl von Eckverbindern (4), wobei jeder Eckverbinder umfassend:
ein erstes Befestigungsmittel (41), dass ein zweites Ende (312) einer Lamelle (31) des ersten Stapels durch seine Drehachse (313) drehbar hält; und
ein zweites Befestigungsmittel (42), dass ein zweites Ende (322) einer Lamelle (32) des zweiten Stapels durch seine Drehachse (323) drehbar hält;
wobei das erste und zweite Befestigungsmittel (41, 42) zwischen den zweiten Enden (312,322) so wirken, dass sie ein Kugelgelenk bilden,
oder wobei mindestens einer der Eckverbinder (4) einen Körper (44) umfasst;
wobei das erste und zweite Befestigungsmittel (41, 42) des mindestens einen der Eckverbinder (4) mechanisch mit dem Körper (44) über einen Drehverbindung (411, 421, 440, 441) oder eine gleitende Schwenkverbindung verbunden ist
**dadurch gekennzeichnet, dass**:
die Drehachsen (411, 421) des ersten und zweiten Befestigungsmittels (41, 42) einen Winkel (43) mit einer Amplitude in einem Bereich von 45° bis 135°, vorzugsweise einen Winkel (43) von 90° +/- 5°, bilden.

2. Verstellbare Lamellenstore (1) nach Anspruch 1, wobei der Drehverbindung oder gleitende Schwenkverbindung einen länglichen Abschnitt (412, 422) sowie einen Drehhohlraum (440, 441) zur Aufnahme dieses länglichen Abschnitts umfasst; vorzugsweise ist der längliche Abschnitt Teil des ersten und/oder zweiten Befestigungsmittels (41, 42) und der Drehhohlraum ist Teil des Körpers (44) des mindestens einen der Eckverbinder (4).

3. Verstellbare Lamellenstore (1) nach Anspruch 2, wobei der längliche Abschnitt (412, 422) mit einem kreisförmigen Abschnitt versehen ist und der Drehhohlraum (440, 441) eine Innenwand mit einem äquivalenten kreisförmigen Abschnitt beinhaltet, um eine relative Drehung zwischen dem länglichen Abschnitt und dem Drehhohlraum zu ermöglichen.

4. Verstellbare Lamellenstore (1) nach Anspruch 2, wobei die Drehverbindung ein Lager umfasst, das zwischen dem länglichen Abschnitt (412, 422) und dem Drehhohlraum (440, 441) wirkt, um eine relative Drehung zwischen dem länglichen Abschnitt und dem Drehhohlraum zu ermöglichen.

5. Verstellbare Lamellenstore (1) nach einem der Ansprüche 1 bis 4, wobei das erste und/oder zweite Befestigungsmittel einen abgewinkelten Abschnitt umfasst, der konfiguriert ist, um eine Oberfläche (3220, 3221) des zweiten Endes (312, 322) der Lamelle (31, 32) zu halten; vorzugsweise ist der abgewinkelte Abschnitt ein U-förmiger Abschnitt, der konfiguriert ist, um zwei gegenüberliegende Oberflächen (3220, 3221) des zweiten Endes (312, 322) der Lamelle (31, 32) zu halten.

6. Verstellbare Lamellenstore (1) nach einem der Ansprüche 1 bis 5, ferner umfassend ein Steuerungssystem (50-55), konfiguriert:
um die Lamellen des ersten Stapels (21) unabhängig von der Ausrichtung der Lamellen des zweiten Stapels (22) um ihre Drehachse (313) winklig auszurichten und/oder um die Lamellen des zweiten Stapels (22) unabhängig von der Ausrichtung der Lamellen des ersten Stapels (21) um ihre Drehachsen (323) winklig auszurichten;
vorzugsweise umfasst das Steuerungssystem, an den radialen Enden der Lamellen wirkend, ein oder mehrere Schnüre (50-53).

7. Verstellbare Lamellenstore (1) nach einem der Ansprüche 1 bis 6, wobei das Steuersystem (50-55) konfiguriert ist, um die unterste Lamelle des ersten und des zweiten Stapels (21, 22) gemeinsam entlang der ersten und zweiten Führung (110, 120) zu bewegen.

8. Verstellbare Lamellenstore (1) nach einem der Ansprüche 1 bis 7, wobei die erste und/oder zweite Längsführung ein Führungsdraht ist.

9. Verstellbare Lamellenstore (1) nach einem der Ansprüche 1 bis 8, wobei die erste und/oder zweite Längsführung einen Längshohlraum (120, 121) eines ersten und/oder zweiten Profils (11, 12) umfasst.

## Claims

1. Venetian blind with orientable slats (1), comprising:
a first and advantageously a second longitudinal guide (110,120) each having a longitudinal axis (111,121), the axes of the two longitudinal guides being parallel to each other;
a first stack (21) of orientable slats having a rotation axis (313) situated in a first plane (210), a first end (311) of these slats being guided by the first guide (110);
a second stack (22) of orientable slats having a rotation axis (323) situated in a second plane (220) incident to the first plane (210), advantageously a first end (321) of these slats being guided by the second guide (120);
a plurality of angle connectors (4), each angle connector comprising:
a first fixation means (41) rotably holding a second end (312) of a slat (31) of the first stack by its rotation axis (313); and
a second fixation means (42) rotably holding a second end (322) of a slat (32) of the second stack by its rotation axis. (323).
wherein:
the first and second fixation means (41, 42) operate between said second ends (312,322) to form a ball-joint connection; or
at least one of said angle connectors (4) comprises a body (44), the first and second fixation means (41,42) of said at least one said angle connectors (4) being mechanically linked to the body (44) by means of a pivoting link (411,421,440,441) or sliding pivot;
**characterised in that** the rotation axes (411, 421) of the first and second fixation means (41,42) form an angle (43) with an amplitude in an interval between 45° to 135°, preferably an angle (43) of 90° +/- 5°.

2. Venetian blind with orientable slats (1) according to claim 1, said pivoting link or sliding pivot comprising an elongated portion (412, 422) as well as a rotation cavity (440, 441) to receive this elongated portion; preferably said elongated portion being part of the first and/or second fixing means (41, 42), and said rotation cavity being part of said body (44) of said at least one of said angle connectors (4).

3. Venetian blind with orientable slats (1) according to claim 2, wherein
said elongated portion (412, 422) is equipped with a circular section and the rotation cavity (440, 441) comprises an internal wall of an equivalent circular section enabling a relative rotation between the elongated portion and the rotation cavity.

4. Venetian blind with orientable slats (1) according to claim 2, wherein
the pivot link comprises a bearing operating between said elongated portion (412, 422) and said rotation cavity (440, 441) enabling a relative rotation between the elongated portion and the rotation cavity.

5. Venetian blind with orientable slats (1) according to one of the claims 1 to 4, wherein
the first and/or second fixing means comprises a angled portion configured to hold a surface (3220, 3221) of the second end (312, 322) of the slat (31, 32);
preferably the angled portion being a portion in U configured to hold two opposing surfaces (3220, 3221) of the second end (312, 322) of the slat (31, 32).

6. Venetian blind with orientable slats (1) according to one of the claims 1 to 5, comprising furthermore a control system (50-55) configured to:
direct the slats of the first stack at an angle (21) around their rotation axis (313) independently of the orientation of the slats in the second stack (22), and/or
direct the slats of the second stack at an angle (22) around their rotation axis (323) independently of the orientation of the slats in the first stack. (21);
the control system preferably comprises one or several cords (50-53) operating on the radial ends of the slats.

7. Venetian blind with orientable slats (1) according to one of the claims 1 to 6, wherein
the control system (50-55) is configured to jointly move the lowest slat of the first and second stack (21, 22) along the first and second guide (110, 120).

8. Venetian blind with orientable slats (1) according to one of the claims 1 to 7, wherein
The first and/or the second longitudinal guide is a guide cable.

9. Venetian blind with orientable slats (1) according to one of the claims 1 to 8, wherein
The first and/or the second longitudinal guide comprises a longitudinal cavity (120, 121) of a first and/or second profile (11, 12).
